# EUROPÄISCHE PATENTSCHRIFT

(11) **EP 2 006 100 B1**
(45) Veröffentlichungstag und Bekanntmachung des Hinweises auf die Patenterteilung: **24.12.2014**
(21) Anmeldenummer: 08010933.3
(22) Anmeldetag: 17.06.2008
(51) Int. Cl.: B41F 13/46

(54) **Steuerungsverfahren für eine Rollendruckmaschine**
Method for controlling a rotary printing press
Procédé de contrôle d'une presse rotative

(30) Priorität: 18.06.2007 DE 102007028454
(43) Veröffentlichungstag der Anmeldung: 24.12.2008
(73) Patentinhaber: manroland web systems GmbH, 86153 Augsburg (DE)
(72) Erfinder: Nägele, Rudolf, Dr., 86316 Friedberg (DE); Schulmeister, Peter, 85276 Pfaffenhofen (DE)

(56) Entgegenhaltungen:
- US-A- 5 906 156

## Beschreibung

Die Erfindung betrifft ein Steuerungsverfahren für eine Rollendruckmaschine gemäß dem Oberbegriff des Anspruchs 1.

Rollendruckmaschinen verfügen über mehrere Druckeinheiten zum statischen Bedrucken mindestens einer Bedruckstoffbahnoberfläche mindestens einer Bedruckstoffbahn mit einem für alle Druckexemplare gleichen Druckbild. Jedes Druckexemplar umfasst dabei typischerweise mehrere Druckseiten. Derartige Druckeinheiten, die dem statischen Bedrucken der oder jeder Bedruckstoffbahn dienen, sind typischerweise als Offset-Druckeinheiten ausgeführt. Ebenso ist es möglich, dass derartige Druckeinheiten als Tiefdruck-Druckeinheiten ausgeführt sind.

In aus der Praxis bekannten Druckmaschinen ist es bereits üblich, zusätzlich zu den Druckeinheiten, die dem statischen Bedrucken der oder jeder Bedruckstoffbahn mit einem für alle Druckexemplare gleichen Druckbild dienen, mindestens eine Bearbeitungseinrichtung vorzusehen, insbesondere um die Druckexemplare zu individualisieren. Bei einer solchen Bearbeitungseinrichtung kann es sich um eine Inkjet-Druckeinrichtung handeln, um mindestens eine Bedruckstoffbahnoberfläche mindestens einer Bedruckstoffbahn mit einem für zumindest einige Druckexemplare variablen Druckbild, also dynamisch, zu bedrucken. Weiterhin kann es sich bei einer solchen Bearbeitungseinrichtung und eine Lackiereinrichtung oder um eine Klebeinrichtung oder um eine Laserschneideinrichtung oder um eine Folientransfereinrichtung oder um eine Perforationseinrichtung oder um eine Eindruckeinrichtung für RFID oder Geruchstoffe oder unsichtbare Tinte oder dergleichen handeln. Dabei ist die steuerungstechnische Integration der oder jeder Bearbeitungseinrichtung in die Rollendruckmaschine bislang noch nicht gelöst.

US 5 906 156 offenbart eine Rotationsdruckmaschine mit einer Inkjeteinrichtung als Zusatzdruckeinrichtung.

Hiervon ausgehend liegt der vorliegenden Erfindung die Aufgabe zugrunde, ein neuartiges Steuerungsverfahren für eine Rollendruckmaschine zu schaffen. Diese Aufgabe wird durch das Steuerungsverfahren gemäß Anspruch 1 gelöst.

Erfindungsgemäß umfasst die Rollendruckmaschine eine Steuerungseinrichtung, die automatisch überprüft, ob an einer gewünschten Position in einer Bedruckstoffbahnoberfläche einer Bedruckstoffbahn bzw. an einer gewünschten Position in einer Druckseite eine Bearbeitung mit einer Bearbeitungseinrichtung, insbesondere ein Bedruck mit einer Inkjet-Druckeinrichtung, unter Berücksichtigung der Konfiguration der Rollendruckmaschine möglich ist, wobei dann, wenn die Steuerungseinrichtung hierbei feststellt, dass die Bearbeitung mit einer Bearbeitungseinrichtung, insbesondere der Bedruck mit einer Inkjet-Druckeinrichtung, an der gewünschten Position möglich ist, die Steuerungseinrichtung die Bearbeitung mit einer geeigneten Bearbeitungseinrichtung, insbesondere den dynamischen Bedruck mit einer geeigneten Inkjet-Druckeinrichtung, freigibt.

Die erfindungsgemäße Rollendruckmaschine umfasst eine Steuerungseinrichtung zur steuerungsseitigen Integration mindestens einer vorzugsweise als Inkjet-Druckeinrichtung ausgebildeten Bearbeitungseinrichtung in die Rollendruckmaschine. Abhängig von einer gewünschten Position der von einer Bearbeitungseinrichtung vorzunehmenden Bearbeitung in einer Bedruckstoffbahnoberfläche einer Bedruckstoffbahn wird von der Steuerungseinrichtung automatisch überprüft, ob die Bearbeitung mit einer Bearbeitungseinrichtung an der gewünschten Position unter Berücksichtigung der Konfiguration der Rollendruckmaschine möglich ist. Nur dann, wenn die Steuerungseinrichtung feststellt, dass die Bearbeitung mit einer Bearbeitungseinrichtung an der gewünschten Position möglich ist, gibt die Steuerungseinrichtung die Bearbeitung mit einer geeigneten Bearbeitungseinrichtung frei. Wird hingegen festgestellt, dass die Bearbeitung mit keiner Bearbeitungseinrichtung an der gewünschten Position möglich ist, so generiert die Steuerungseinrichtung eine Fehlermeldung. Hierdurch ist eine zuverlässige und einfache, steuerungsseitige Integration von Bearbeitungseinrichtungen wie z.B. Inkjet-Druckeinrichtungen in Rollendruckmaschinen möglich.

Vorzugsweise gibt ein Drucker manuell oder ein Druckvorstufesystem automatisch die gewünschte Position zur Bearbeitung als Relativposition bezogen auf eine Druckseite vor, wobei die Steuerungseinrichtung hieraus automatisch die gewünschte Position als Absolutposition bezogen auf eine Bedruckstoffbahnoberfläche einer Bedruckstoffbahn ermittelt.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen schematisierten Ausschnitt aus einer Rollendruckmaschine in Seitenansicht; und
- Fig. 2:: ein Detail aus dem Ausschnitt der Fig. 1 in Draufsicht.

Nachfolgend wird die Erfindung unter Bezugnahme auf Fig. 1 und 2 für den bevorzugten Anwendungsfall der Integration einer als Inkjet-Druckeinrichtung ausgebildeten Bearbeitungseinrichtung in eine Rollendruckmaschine beschrieben. Die Erfindung ist jedoch nicht auf diesen Anwendungsfall beschränkt. Vielmehr können im Sinne der Erfindung auch andere Bearbeitungseinrichtungen wie eine Lackiereinrichtung oder eine Klebeinrichtung oder eine Laserschneideinrichtung oder eine Folientransfereinrichtung oder eine Perforationseinrichtung oder eine Eindruckeinrichtung für RFID oder Geruchstoffe oder unsichtbare Tinte oder dergleichen in eine Rollendruckmaschine integriert sein.

Fig. 1 zeigt einen schematisierten Ausschnitt aus einer als Zeitungsdruckmaschine ausgebildeten Rollendruckmaschine im Bereich einer Anordnung 10 aus zwei vertikal übereinander positionierten Druckeinheiten 11, 12. Eine solche Anordnung 10 wird auch als Druckturm bezeichnet.

Die beiden Druckeinheiten 11, 12 der Anordnung 10 verfügen jeweils über vier Druckwerke 13, wobei im Bereich jeder Druckeinheit 11, 12 ein bahnförmiger Bedruckstoff 14, der in vertikaler Richtung durch die Druckeinheiten 11, 12 transportiert wird, beidseitig, also im Bereich beider Bedruckstoffbahnoberflächen, bedruckt werden kann. Die Druckeinheiten 11, 12 dienen dem statischen Bedrucken der Bedruckstoffbahn 14 mit einem für alle Druckexemplare gleichen Druckbild. Jedes Druckexemplar umfasst mehrere Druckseiten. Die Druckwerke 13 der Druckeinheiten 11, 12 sind vorzugsweise als Offset-Druckwerke ausgeführt. Es ist auch möglich, dass dieselben als Tiefdruck-Druckwerke ausgeführt sind. Nach dem Bedrucken der Bedruckstoffbahn 14 im Bereich der Druckeinheiten 11, 12 des Druckturms 10 ist die Bedruckstoffbahn 14 an einer Umlenkrolle 15 derart umlenkbar, dass die Bedruckstoffbahn 14 im Anschluss an die Umlenkrolle 15 im Wesentlichen in horizontaler Richtung in Richtung des Pfeils 16 transportiert wird, um so die statisch bedruckte Bedruckstoffbahn 14 vorzugsweise einer als Inkjet-Druckeinrichtung 17 ausgebildeten Bearbeitungseinrichtung zuzuführen, die dem dynamischen Bedrucken der Bedruckstoffbahn 14 an einer Bedruckstoffbahnoberfläche mit einem zumindest für einige Druckexemplare bzw. Druckseiten variablen Druckbild dient. Hierdurch ist es möglich, das in den Druckeinheiten 11, 12 erzeugte, statische Druckbild zu individualisieren.

Erfindungsgemäß umfasst die Rollendruckmaschine eine nicht-dargestellte Steuerungseinrichtung. Die Steuerungseinrichtung überprüft automatisch, ob an einer gewünschten Position in der Bedruckstoffbahnoberfläche der Bedruckstoffbahn 14 bzw. an einer gewünschten Position in einer Druckseite ein Bedruck mit der Inkjet-Druckeinrichtung 17 unter Berücksichtigung der Konfiguration der Rollendruckmaschine möglich ist. Die gewünschte Position des dynamischen Bedrucks mit der Inkjet-Druckeinrichtung 17 im Druckexemplar, z.B. in einer Zeitung oder einem Katalog, wird von einem Drucker als Relativposition bezogen auf eine definierte Druckseite 18 des Druckexemplars vorgegeben, wobei die Steuerungseinrichtung hieraus automatisch die Position als Absolutposition bezogen auf eine Bedruckstoffbahnoberfläche der Bedruckstoffbahn 14 ermittelt.

Dann, wenn die Steuerungseinrichtung feststellt, dass der Bedruck mit der Inkjet-Druckeinrichtung 17 an der gewünschten Position möglich ist, gibt die Steuerungseinrichtung den Bedruck mit der Inkjet-Druckeinrichtung frei. Dann hingegen, wenn die Steuerungseinrichtung feststellt, dass der Bedruck an der gewünschten Position mit der Inkjet-Druckeinrichtung 17 nicht möglich ist, generiert die Steuerungseinrichtung automatisch eine Fehlermeldung.

Fig. 2 zeigt die im Bereich der Inkjet-Druckeinrichtung 17 zu bedruckende Bedruckstoffbahnoberfläche der Bedruckstoffbahn 14 in Draufsicht, wobei quer zur Transportrichtung (Pfeil 16) der Bedruckstoffbahn 14 gesehen beispielhaft jeweils vier Druckseiten 18 nebeneinander auf die Bedruckstoffbahn 14 gedruckt sind. An einer Position 19 innerhalb einer Druckseite 18 soll mit Hilfe der Inkjet-Druckeinrichtung 17 das statische Druckbild dieser Druckseite 18 dynamisiert werden. Die relativ zur Druckseite 18 von einem Drucker festgelegte Position entspricht unter Berücksichtigung eines Ausschieß- und Bahnführungsschemas für die Bedruckstoffbahnoberfläche der Bedruckstoffbahn 14 einer Absolutposition auf der Bedruckstoffbahnoberfläche. Diese Absolutposition wird von der Steuerungseinrichtung ermittelt. Abhängig von der gewünschten Produktionsart liegt die gewünschte Position in Transportrichtung (Pfeil 16) der Bedruckstoffbahn 14 gesehen entweder auf jeder Druckseite 18 oder auf jeder n-ten Druckseite 18.

Wie bereits ausgeführt, bestimmt die nicht-dargestellte Steuerungseinrichtung unter Berücksichtigung der Konfiguration der Rollendruckmaschine automatisch, ob ein dynamischer Druck an dieser Position 19 mit Hilfe der Inkjet-Druckeinrichtung **17** möglich ist. Bei einer ortsfesten Inkjet-Druckeinrichtung ist dies nur dann möglich, wenn die Inkjet-Druckeinrichtung den Abschnitt der Bedruckstoffbahnoberfläche der Bedruckstoffbahn 14 überdeckt, auf dem gemäß dem verwendeten Ausschieß- und Bahnführungsschema die Position 19 zu liegen kommt.

Gemäß Fig. 2 kann die Inkjet-Druckeinrichtung 17 an einer Traverse 20 im Sinne des Doppelpfeils 21 quer zur Transportrichtung der Bedruckstoffbahn 14 verlagerbar positioniert werden, sodass die Inkjet-Druckeinrichtung 17 jeden Bereich der Bedruckstoffbahnoberfläche der Bedruckstoffbahn 14 und damit jede Druckseite 18 überdecken und demnach dynamisch bedrucken kann. Abhängig von der gewünschten Position für den dynamischen Bedruck verfährt die nicht dargestellte Steuerungseinrichtung die Druckeinrichtung 17 automatisch quer zur Transportrichtung der Bedruckstoffbahn 14 an eine der gewünschten Position entsprechende Relativposition zur Bedruckstoffbahn 14.

In Fig. 1, 2 ist lediglich eine zu bedruckende Bedruckstoffbahn 14 gezeigt. Es sei darauf hingewiesen, dass Rollendruckmaschinen typischerweise dem Bedrucken mehrerer derartiger Bedruckstoffbahnen dienen. Ob dann, wenn mehrere Bedruckstoffbahnen 14 statisch bedruckt werden, ein dynamischer Bedruck an einer gewünschten Position möglich ist, hängt neben der Konfiguration der Rollendruckmaschine dann weiterhin von der Bahnführung der Bedruckstoffbahnen 14 durch die Rollendruckmaschine ab. Die Bahnführung der Bedruckstoffbahnen durch die Rollendruckmaschine bestimmt ein sogenanntes Ausschieß- und Bahnführungsschema.

Dann, wenn die Bahnführung mehrerer Bedruckstoffbahnen durch die Rollendruckmaschine fest vorgegeben ist, kann die Steuerungseinrichtung der erfindungsgemäßen Rollendruckmaschine unter Berücksichtigung der Konfiguration der Rollendruckmaschine sowie unter Berücksichtigung der vorgegebenen Bahnführung lediglich überprüfen, ob an der gewünschten Position im Druckexemplar der Bedruck mit der Inkjet-Druckeinrichtung 17 möglich ist. Dann hingegen, wenn die Bahnführung der Bedruckstoffbahnen durch die Rollendruckmaschine nicht fest vorgegeben ist, kann die Steuerungseinrichtung automatisch überprüfen, mit welcher Bahnführung der Bedruckstoffbahnen durch die Rollendruckmaschine der dynamische Bedruck an der gewünschten Position mit der Inkjet-Druckeinrichtung möglich ist.

In diesem Fall schlägt dann die Steuerungseinrichtung das Ausschieß- und Bahnführungsschema, mit welchem der dynamische Bedruck an der vom Drucker definierten Position möglich ist, automatisch vor, wobei dieses Ausschieß- und Bahnführungsschema dann zum Betrieb der Druckmaschine verwendet wird.

Wie bereits erwähnt, wird dann, wenn die Steuerungseinrichtung feststellt, dass der dynamische Bedruck der Bedruckstoffbahn an der gewünschten Position mit Hilfe der Inkjet-Druckeinrichtung möglich ist, von der Steuerungseinrichtung der Bedruck mit der Inkjet-Druckeinrichtung freigegeben, wobei dann die Steuerungseinrichtung automatisch ein Ansteuersignal für die Inkjet-Druckeinrichtung 17 ermittelt.

Mit Hilfe des Ansteuersignals wird gewährleistet, dass das mit der Inkjet-Druckeinrichtung 17 zu druckende, dynamische Druckbild in Transportrichtung (Pfeil 16) der Bedruckstoffbahn 14 gesehen an der gewünschten Position 19 auf der jeweiligen Bedruckstoffbahn zu liegen kommt. Bei dieser Ermittlung des Ansteuersignals wird zumindest die Transportgeschwindigkeit der Bedruckstoffbahn 14, die Distanz der Inkjet-Druckeinrichtung 17 vom letzten Druckwerk 13 sowie der vertikale Abstand der Inkjet-Druckeinrichtung 17 von der zu bedruckenden Seite der Bedruckstoffbahn 14 berücksichtigt.

Die Steuerungseinrichtung der erfindungsgemäßen Rollendruckmaschine bestimmt demnach, ob ein von einem Drucker vorgegebener dynamischer Bedruck einer Bedruckstoffbahn mit Hilfe einer Inkjet-Druckeinrichtung an der gewünschten Position prinzipiell überhaupt möglich ist. Nur dann, wenn festgestellt wird, dass dies der Fall ist, wird das Drucken mit der Inkjet-Druckeinrichtung zugelassen. Anderenfalls wird eine Fehlermeldung generiert. Diese Überprüfung der Steuerungseinrichtung erfolgt zumindest auf Grundlage der Konfiguration der Rollendruckmaschine, vorzugsweise weiterhin auf Basis einer fest vorgegebenen bzw. nicht fest vorgegebenen Bahnführung.

### Bezugszeichenliste

- 10: Anordnung
- 11: Druckeinheit
- 12: Druckeinheit
- 13: Druckwerk
- 14: Bedruckstoffbahn
- 15: Umlenkrolle
- 16: Pfeil
- 17: Inkjet-Druckeinrichtung
- 18: Druckseiten
- 19: Position
- 20: Traverse
- 21: Doppelpfeil

## Patentansprüche

1. Steuerungsverfahren für eine Rollendruckmaschine, mit mehreren Druckeinheiten (12), insbesondere Offset-Druckeinheiten, zum statischen Bedrucken mindestens einer Bedruckstoffbahnoberfläche mindestens einer Bedruckstoffbahn (14) mit einem für alle Druckexemplare gleichen Druckbild, wobei jedes Druckexemplar mehrere Druckseiten (18) umfasst, die abhängig von einem Ausschieß- und Bahnführungsschema auf die oder jede Bedruckstoffbahnoberfläche der oder jeder Bedruckstoffbahn (14) gedruckt werden, und mit mindestens einer Bearbeitungseinrichtung (17), insbesondere mit mindestens einer Inkjet-Druckeinrichtung (17) zum dynamischen Bedrucken mindestens einer Bedruckstoffbahn (14) mit einem für zumindest einige Druckexemplare variablen Druckbild, und mit einer Steuerungseinrichtung, **dadurch gekennzeichnet dass** die Steuerungseinrichtung, die überprüft, ob an einer gewünschten Position (19) in einer Bedruckstoffbahnoberfläche einer Bedruckstoffbahn (14) bzw. an einer gewünschten Position (19) in einer Druckseite (18) eine Bearbeitung mit einer Bearbeitungseinrichtung, insbesondere ein Bedruck mit einer Inkjet-Druckeinrichtung (17), unter Berücksichtigung der Konfiguration der Rollendruckmaschine möglich ist, wobei dann, wenn die Steuerungseinrichtung hierbei feststellt, dass die Bearbeitung mit einer Bearbeitungseinrichtung, insbesondere der Bedruck mit einer Inkjet-Druckeinrichtung (17), an der gewünschten Position möglich ist, die Steuerungseinrichtung die Bearbeitung mit einer geeigneten Bearbeitungseinrichtung, insbesondere den dynamischen Bedruck mit einer geeigneten inkjet-Druckeinrichtung (17), freigibt.

2. Verfahren nach Anspruch 1, **dadurch gekennzeichnet, dass** ein Drucker manuell oder ein Druckvorstufesystem die gewünschte Position (19) zur Bearbeitung als Relativposition bezogen auf eine Druckseite (18) vorgibt, und dass die Steuerungseinrichtung hieraus die gewünschte Position (19) als Absolutposition bezogen auf eine Bedruckstoffbahnoberfläche einer Bedruckstoffbahn (14) ermittelt.

3. Verfahren nach Anspruch 1 oder 2, **dadurch gekennzeichnet, dass** dann, wenn die Steuerungseinrichtung feststellt, dass die Bearbeitung an der gewünschten Position mit einer Bearbeitungseinrichtung möglich ist, die Steuerungseinrichtung die geeignete Bearbeitungseinrichtung automatisch quer zur Transportrichtung der Bedruckstoffbahn (14) an eine der gewünschten Position entsprechende Relativposition zu der Bedruckstoffbahn verfährt.

4. Verfahren nach einem der Ansprüche 1 bis 3, **dadurch gekennzeichnet, dass** die Steuerungseinrichtung unter Berücksichtigung der Konfiguration der Rollendruckmaschine und unter Berücksichtigung des sich aus der Bahnführung der oder jeder Bedruckstoffbahn (14) ergebenden Ausschieß- und Bahnführungsschemas überprüft, ob an der gewünschten Position (19) die Bearbeitung mit einer Bearbeitungseinrichtung möglich ist.

5. Verfahren nach Anspruch 4, **dadurch gekennzeichnet, dass** dann, wenn die Bahnführung nicht fest vorgegeben ist, die Steuerungseinrichtung automatisch überprüft, mit welcher Bahnführung die Bearbeitung an der gewünschten Position (19) mit einer Bearbeitungseinrichtung möglich ist, wobei ein hierbei ermitteltes Ausschieß- und Bahnführungsschema automatisch zum Betrieb der Druckmaschine vorgeschlagen wird.

6. Verfahren nach einem der Ansprüche 1 bis 5, **dadurch gekennzeichnet, dass** dann, wenn die Steuerungseinrichtung feststellt, dass die Bearbeitung an der gewünschten Position mit einer Bearbeitungseinrichtung möglich ist, die Steuerungseinrichtung automatisch ein Ansteuersignal für diese Bearbeitungseinrichtung ermittelt, um die mit dieser Bearbeitungseinrichtung auszuführende Bearbeitung in Transportrichtung der oder jeder Bedruckstoffbahn an der gewünschten Position auf der jeweiligen Bedruckstoffbahn zu positionieren.

7. Verfahren nach einem der Ansprüche 1 bis 6, **dadurch gekennzeichnet, dass** dann, wenn die Steuerungseinrichtung feststellt, dass die Bearbeitung an der gewünschten Position nicht möglich ist, die Steuerungseinrichtung automatisch eine Fehlermeldung generiert.

## Claims

1. A control method for a reel-fed printing press, with multiple printing units (12), in particular offset printing units, for statically printing at least one substrate web surface of at least one substrate web (14) with a print image that is the same for all print copies, wherein each print copy comprises multiple print pages (18), which are printed dependent on an imposition and web guiding schema onto the or each substrate web surface of the or each substrate web (14), and with at least one processing device (17), in particular with at least one inkjet printing device (17) for dynamically printing at least one substrate web (14) with a print image that is variable for at least some print copies, and with a control device, **characterized in that** the control device, which checks if processing with a processing device, in particular printing with an inkjet printing device (17), taking into account the configuration of the reel-fed printing press is possible in a desired position (19) in a substrate web surface of a substrate web (14) or in a desired position (19) in a print page (18), wherein in particular when the control device in the process determines that processing with a processing device, in particular printing with an inkjet printing device (17), in the desired position is possible, the control device enables processing with a suitable processing device, in particular dynamic printing with a suitable inkjet printing device (17).

2. The method according to claim 1, **characterized in that** a printer manually or a pre-press system presets the desired position (19) for processing as relative position based on a print page (18), and **in that** the control device from this determines the desired position (19) as absolute position based on a substrate web surface of a substrate web (14).

3. The method according to claim 1 or 2, **characterized in that** in particular when the control device determines that processing in the desired position with a processing device is possible, the control device automatically moves the suitable processing device transversely to the transport direction of the substrate web (14) into a relative position regarding the substrate web corresponding to the desired position.

4. The method according to any one of the claims 1 to 3, **characterized in that** the control device, taking into account the configuration of the reel-fed printing press and taking into account of the imposition and web guiding schema resulting from the web guidance of the or each substrate web (14) checks if processing with a processing device in the desired position (19) is possible.

5. A method according to claim 4, **characterized in that** in particular when the web guidance is not preset in a fixed manner the control device automatically checks the web guidance with which processing in the desired position (19) with a processing device is possible, wherein an imposition and web guiding schema determined in the process is automatically proposed for operating the printing press.

6. The method according to any one of the claims 1 to 5, **characterized in that** in particular when the control device determines that processing in the desired position with a processing device is possible, the control device automatically determines an activation signal for this processing device in order to position the processing to be performed with this processing device in transport direction of the or each substrate web in the desired position on the respective substrate web.

7. The method according to any one of the claims 1 to 6, **characterized in that** in particular when the control device determines that processing in the desired position is not possible, the control device automatically generates an error message.

## Revendications

1. Procédé de contrôle d'une presse rotative comportant plusieurs unités d'impression (12), en particulier des unités d'impression offset, pour l'impression statique d'au moins une surface de bande de support d'impression d'au moins une bande de support d'impression (14) avec une image d'impression identique pour tous les exemplaires imprimés, dans lequel chaque exemplaire imprimé comprend plusieurs pages imprimées (18) qui sont imprimées en fonction d'un schéma d'imposition et de guidage de bande sur la ou chaque surface de bande de support d'impression de la bande de support d'impression (14) et au moins un dispositif de traitement (17), comportant en particulier un dispositif d'impression à jet d'encre (17) pour l'impression dynamique d'au moins une bande de support d'impression (14) avec une image d'impression variable au moins pour certains exemplaires imprimés et un dispositif de contrôle, **caractérisé en ce que** le dispositif de contrôle vérifie si, à une position souhaitée (19) dans une surface de bande de support d'impression d'une bande de support d'impression (14) ou à une position souhaitée (19) dans une page imprimée (18), un traitement à l'aide d'un dispositif de traitement, en particulier une impression à l'aide d'un dispositif d'impression à jet d'encre (17) est possible en tenant compte de la configuration de la presse rotative, sachant que, lorsque le dispositif de contrôle constate alors que le traitement à l'aide d'un dispositif de traitement, en particulier l'impression à l'aide d'un dispositif d'impression à jet d'encre (17), est possible à la position souhaitée, le dispositif de contrôle lance le traitement à l'aide d'un dispositif de traitement adapté, en particulier l'impression dynamique à l'aide d'un dispositif d'impression à jet d'encre adapté (17).

2. Procédé selon la revendication 1, **caractérisé en ce qu'**une imprimante prescrit manuellement ou qu'un système préliminaire à l'impression prescrit la position souhaitée (19) pour le traitement sous forme de position relative par rapport à une face imprimée (18) et que le dispositif de contrôle détermine à partir de là la position souhaitée (19) sous forme de position absolue par rapport à une surface de bande de support d'impression d'une bande de support d'impression (14).

3. Procédé selon la revendication 1 ou 2, **caractérisé en ce que**, lorsque le dispositif de contrôle constate que le traitement à la position souhaitée à l'aide d'un dispositif de traitement est possible, le dispositif de contrôle déplace le dispositif de traitement adapté automatiquement transversalement par rapport au sens de transport de la bande de support d'impression (14) vers une position relative par rapport à la bande de support d'impression correspondant à la position souhaitée.

4. Procédé selon une des revendications 1 à 3, **caractérisé en ce que**, lorsque le dispositif de contrôle, en tenant compte de la configuration de la presse rotative et en tenant compte du schéma d'imposition et de guidage de bande résultant du guidage de bande de ou de chaque bande de support d'impression (14), vérifie si le traitement à l'aide d'un dispositif de traitement est possible à la position souhaitée (19) .

5. Procédé selon la revendication 4, **caractérisé en ce que**, lorsque le guidage de bande n'est pas fixement prédéfini, le dispositif de contrôle vérifie automatiquement avec quel guidage de bande le traitement à l'aide d'un dispositif de traitement est possible à la position souhaitée (19), un schéma d'imposition et de guidage de bande alors déterminé étant alors proposé automatiquement pour faire fonctionner la machine d'impression.

6. Procédé selon une des revendications 1 à 5, **caractérisé en ce que**, lorsque le dispositif de contrôle constate que le traitement à l'aide d'un dispositif de traitement à la position souhaitée est possible, le dispositif de contrôle détecte automatiquement un signal de commande pour ce dispositif de traitement afin de positionner ce traitement à réaliser à l'aide de ce dispositif de traitement dans le sens de transport de la ou de chaque bande de support d'impression à la position souhaitée sur la bande de support d'impression respective.

7. Procédé selon une des revendications 1 à 6, **caractérisé en ce que**, lorsque le dispositif de contrôle constate que le traitement à l'aide d'un dispositif de traitement n'est pas possible, le dispositif de contrôle génère automatiquement un message d'erreur.
